# EUROPÄISCHE PATENTSCHRIFT

(11) **EP 1 460 214 B1**
(45) Veröffentlichungstag und Bekanntmachung des Hinweises auf die Patenterteilung: **26.05.2010**
(21) Anmeldenummer: 04003098.3
(22) Anmeldetag: 12.02.2004
(51) Int. Cl.: E05C 9/02, E05C 9/18, E05B 15/16

(54) **Aus Kunststoff bestehendes Stangenverschlusssystem**
Plastic espagnolette
Crémone en plastique

(30) Priorität: 19.02.2003 DE 20302679 U
(43) Veröffentlichungstag der Anmeldung: 22.09.2004
(73) Patentinhaber: EMKA BESCHLAGTEILE GmbH & Co. KG, D-42551 Velbert (DE)
(72) Erfinder: Runge, Friedhelm, 42349 Wuppertal (DE)
(74) Vertreter: Müller, Karl-Ernst

(56) Entgegenhaltungen:
- EP-A1- 0 261 268
- DE-U1- 9 104 241
- GB-A- 1 531 510
- US-A- 5 722 269

## Beschreibung

Die Erfindung betrifft einen Stangenverschluss zum Verriegeln von vorzugsweise Schaltschranktüren oder ähnlichen Türen oder Klappen, bestehend aus einer parallel zur Türkante vorzugsweise im Verkantungsraum des Schrankes angeordneten Verriegelungsstange mit wenigstens einem daran angeordneten und von der Verriegelungsstange getragenen Verriegelungsteil und aus wenigstens einem am Türrahmen befestigten Verschlusshalter zur verriegelnden Aufnahme des an der Verriegelungsstange befindlichen Verriegelungsteils und mit einer Betätigungseinrichtung für die Längsverschiebung der Verriegelungsstange zwischen einer Öffnungsstellung und einer Verriegelungsstellung.

Ein gattungsgemäßer Stangenverschluss ist in der EP 0261268 B1 im einzelnen beschrieben. Die aus Metall, vorzugsweise aus Stahl bestehende Verriegelungsstange ist als Flachbandstange ausgebildet und trägt an ihren beiden Längsseiten vom Stangenprofil abstehende Verriegelungszapfen, die bei der Längsverschiebung der Verriegelungsstange in an dem Rahmenprofil des Schrankes befestigte, U-förmig ausgebildete Verschlusshalter einfahren. Zu diesem Zweck weisen die U-Schenkel der Verschlusshalter sich in einer der Axialrichtungen der Verriegelungsstange öffnende Einschnitte auf, in welche die von der Verriegelungsstange getragenen Verriegelungszapfen eingreifen, so dass die Verriegelungsstange in dem Verschlusshalter entsprechend verriegelt ist.

Mit der bekannten Anordnung ist der Nachteil verbunden, dass die Verriegelungsstange in ihrer Länge auf die Abmessungen des Schrankes ausgelegt sein muss und daher nicht vielseitig verwendbar ist; die Fertigung der Flachbandstange aus Stahl ist zudem aufwendig. Als weiterer Nachteil kommt hinzu, dass die von der Stange getragenen, ebenfalls aus Metall bestehenden Verriegelungsteile gesondert herzustellen und anschließend in einem gesonderten und aufwendigen Fertigungsschritt mit der Verriegelungsstange zu verbinden sind. Schließlich ergibt sich für die Verriegelungsstange einschließlich der daran befindlichen Verschlusshalter ein vergleichsweise hohes Gewicht, welches bei der Verschiebung der Verriegelungsstange von der entsprechend vorgesehenen Betätigungseinrichtung bewegt werden muss, so dass die Betätigungseinrichtung ebenfalls einer entsprechenden Beanspruchung unterliegt.
Der Erfindung liegt daher die Aufgabe zugrunde, für einen Stangenverschluss mit den eingangs genannten Merkmalen eine einfacher zu fertigende Verriegelungsstange mit Verriegelungsteilen vorzusehen.

Die Lösung dieser Aufgabe ergibt sich einschließlich vorteilhafter Ausgestaltungen und Weiterbildungen der Erfindung aus dem Inhalt der Schutzansprüche, welche dieser Beschreibung nachgestellt sind.

Die Erfindung sieht in ihrem Grundgedanken vor, dass die Verriegelungsstange aus Kunststoff besteht und eine Anzahl von Verriegelungsteilen in einem vorgegebenen festen Raster angeordnet und einstückig mit dem Stangenprofil ausgebildet sind.

Mit der Erfindung ist der Vorteil verbunden, dass die Fertigung der aus Kunststoff bestehenden Verriegelungsstange vorzugsweise im Spritzguss durchgeführt werden kann und somit stark vereinfacht ist; dieser Fertigungsvorteil gilt umso mehr, als auch die von der Verriegelungsstange getragenen Verriegelungsteile in den Fertigungsprozess einbezogen sind, weil die Verriegelungsteile einstückig mit dem Stangenprofil verbunden sind. Die Verriegelungsstange ist nun in vorteilhafter Weise an die Abmessungen eines Schrankes anzupassen, weil die standardisiert mit einem festen Raster der Anordnung von Verriegelungsteilen an der Stange gefertigte Verriegelungsstange leicht ablängbar und damit an unterschiedliche Abmessungen eines Schrankes anpassbar ist. Die Verriegelungsstange einschließlich Verriegelungsteilen zeichnet sich ferner aufgrund der Materialwahl in vorteilhafter Weise durch ein geringes Gewicht aus, und aus diesem Grunde ist es auch nicht störend, wenn auf Grund der standardisierten Fertigung an der Verriegelungsstange mehr Verriegelungsteile angeordnet sind, als diese im Einzelfall für einen bestimmten Schrank benötigt werden. Damit kann ein vergleichsweise enges Raster der Anordnung von Verriegelungsteilen mit entsprechend geringen Abständen zueinander an der Verriegelungsstange vorgesehen sein.

Nach einem Ausführungsbeispiel der Erfindung ist vorgesehen, dass die Verriegelungsstange an einem Ende mit einer Anschlussöffnung für ein weiteres Bauteil des Verschlusssystems versehen ist; in der Regel handelt es sich hierbei um eine von der vorgesehenen Betätigungseinrichtung angetriebene Kurzstange, an welcher die Verriegelungsstange einschließlich der von ihr getragenen Verriegelungsteile anhängbar ist.

Es ist zweckmäßig, wenn die Verriegelungsteile auf beiden Seiten des Stangenprofils in einer symmetrischen Anordnung ausgebildet sind. Hierbei kann vorgesehen sein, dass jedes Verriegelungsteil pastillenförmig mit einer sowohl zur Längsrichtung als auch zur Querrichtung der Verriegelungsstange symmetrischen Form ausgebildet ist. Dabei kann das Verriegelungsteil jeweils im Vollquerschnitt bei der Herstellung der Verriegelungsstange mit angespritzt werden, oder es ist alternativ aus Gründen einer weiteren Gewichtseinsparung vorgesehen, dass das Verriegelungsteil durch eine einen inneren Hohlraum umschließende, pastillenförmig ausgestaltete Wandung gebildet ist. Die Pastillenform vermittelt dabei dem sozusagen als Hohlkörper ausgebildeten Verriegelungsteil eine ausreichende Stabilität.

Zweckmäßig besteht die Verriegelungsstange einschließlich der einstückig an ihr ausgebildeten Verriegelungsteile aus einem glasfaserverstärkten Kunststoff.

Nach Ausführungsbeispielen der Erfindung kann das Stangenprofil der Verriegelungsstange wahlweise rechteckig, rund oder elliptisch sein; weitere Profilformen sind möglich.

Hinsichtlich der Ausbildung eines Verschlusshalters bzw. bei einem Stangenverschlusssystem erforderlicher mehrerer Verschlusshalter kann vorgesehen sein, dass der jeweilige Verschlusshalter U-förmig mit an den freien Enden seiner U-Schenkel angeordneten und das an der Verriegelungsstange befindliche Verriegelungsteil übergreifenden Vorsprüngen ausgebildet ist, wobei die einwärts aufeinander zu gerichteten Vorsprünge zwischen sich einen Schlitz zum Durchtritt des Stangenprofils der Verriegelungsstange ausbilden. Dabei kann im einzelnen vorgesehen sein, dass der Verschlusshalter an einer seiner Querseiten durch eine einen Anschlag für das Verriegelungsteil bei Längsverschiebung der Verriegelungsstange bildende Wand verschlossen ist, wobei sich der Schlitz zwischen den Vorsprüngen zum Durchtritt des Stangenprofils in die Wand fortsetzt.

Schließlich kann zur Befestigung des Verschlusshalters an einem Rahmenprofil eines Schrankes vorgesehen sein, dass der Verschlusshalter an einem Ende mit einem Haken zum Hintergreifen des Randes einer zugeordneten, in dem Rahmenprofil ausgebildeten Befestigungsöffnung versehen ist und an seinem anderen Ende eine Befestigungsöffnung zur Aufnahme eines Befestigungsmittels aufweist. Ein derartiges Befestigungsmittel kann beispielsweise aus einem durch die Befestigungsöffnung hindurch schlagbaren Spreizniet oder einer in die Befestigungsöffnung einschraubbaren Schraube bestehen.

In der Zeichnung ist ein Ausführungsbeispiel der Erfindung wiedergegeben, welches nachstehend beschrieben ist. Es zeigen:
- Fig. 1: eine Verriegelungsstange mit Verriegelungssteilen in einer Vorderansicht,
- Fig. 2: die Verriegelungsstange gemäß Figur 1 in einer Seitenansicht,
- Fig. 3: ein Verriegelungsteil in einer Einzeldarstellung in einer Draufsicht,
- Fig. 4: die Verriegelungsstange mit Verriegelungsteil in einer geschnittenen Seitenansicht,
- Fig. 5: einen Verschlusshalter in einer Gesamtansicht,
- Fig. 6: den Verschlusshalter gemäß Figur 5 in einer teilweise geschnittenen Seitenansicht.

Die aus den Figuren 1 und 2 ersichtliche Verriegelungsstange 10 besteht bei dem dargestellten Ausführungsbeispiel aus einem rechteckigen Stangenprofil, welches insoweit dem im Stand der Technik bekannten Flachbandprofil gleichzusetzen ist. Während das eine Ende der Stange abgerundet gefertigt ist, befindet sich an dem anderen Ende der Verriegelungsstange 10 eine Anschlussöffnung 11 zum Anschluss der Verriegelungsstange an ein weiteres Bauteil des Verschlusssystems, insbesondere an eine von einer Betätigungseinrichtung angetriebene Kurzstange. Über die Längserstreckung der Verriegelungsstange 10 sind mit einem festen Raster, d. h. vorgegebenen Abständen auf beiden Seiten des Stangenprofils Verriegelungsteile 12 angeordnet, die einstückig mit dem Stangenprofil verbunden sind und daher bei der Herstellung der Verriegelungsstange 10 vorzugsweise im Spritzguss in einem Arbeitsgang mit hergestellt sind.

Wie sich hierzu im einzelnen aus den Figuren 3 und 4 ergibt, ist jedes Verriegelungsteil 12 pastillenförmig ausgebildet und besteht aus einer mit dem Stangenprofil gespritzten, einen inneren Hohlraum 14 umschließenden, pastillenförmig ausgestalteten Wandung 13. Die Pastillenform vermittelt dem jeweiligen Verriegelungsteil 12 die nötige Stabilität.

Der in den Figuren 5 und 6 dargestellte zugehörige Verschlusshalter 15 ist U-förmig ausgestaltet mit einer Bodenplatte 16 und davon hochragenden U-Schenkeln 17, an deren freien Enden einwärts aufeinander zugerichtete Vorsprünge 18 ausgebildet sind, die zwischen sich einen Schlitz 19 zum Durchtritt des Stangenprofils der Verriegelungsstange 10 ausbilden. An einem Ende ist der Verschlusshalter an seiner Querseite durch eine Wand 20 verschlossen, wobei sich der zwischen den Vorsprüngen 18 bestehende Schlitz 19 in die Wand 20 fortsetzt, so dass das Stangenprofil der Verriegelungsstange 10 in dem Verschlusshalter 15 durchgängig beweglich ist. Soweit in der Verriegelungsstellung der Stange ein Verriegelungsteil 12 in der in der gattungsbildenden EP 0261268 B1 im einzelnen beschriebenen Funktionsweise in den Verschlusshalter 15 eingefahren ist, bildet die Wand 20 einen Anschlag für das Verriegelungsteil 12 bei der Längsverschiebung der Verriegelungsstange 10.

Zur Befestigung des Verschlusshalters 15 an einem nicht dargestellten Rahmenteil eines Schrankes, ist der Verschlusshalter 15 an seinem einen Ende mit einem Haken 21 versehen, der zum Hintergreifen des Randes der zugeordneten, in dem Rahmenprofil des Schrankes ausgebildeten Befestigungsöffnung vorgesehen und entsprechend ausgelegt ist. An dem gegenüberliegenden Ende befindet sich eine Befestigungsöffnung 22, in die bei dem dargestellten Ausführungsbeispiel ein Spreizniet 23 als Befestigungsmittel eingesteckt ist. Für die Endmontage des Verschlusshalters 15 wird der Verschlusshalter 15 mit seinem Haken 21 in die entsprechende Öffnung des Rahmenprofils eingesetzt, und alsdann wird der Spreizniet 23 in eine in dem Rahmenteil zusätzlich vorzusehende Öffnung eingeschlagen. Wie nicht weiter dargestellt kann der Spreizniet 23 aber auch durch eine einzuschraubende Schraube ersetzt sein.

## Patentansprüche

1. Stangenverschluss zum Verriegeln von vorzugsweise Schaltschranktüren oder ähnlichen Türen oder Klappen, bestehend aus einer parallel zur Türkante vorzugsweise im Verkantungsraum des Schrankes antnordener Verriegelungsstange (10) mit wenigstens einem daran angeordneten und von der Verriegelungsstange (10) getragenen Verriegelungsteil (12) und aus wenigstens einem am Türrahmen befestigbaren Verschlusshalter (15) zur verriegelnden Aufnahme des an der Verriegelungsstange (10) befindlichen Verriegelungsteils (12) und mit einer Betätigungseinrichtung für die Längsverschiebung der Verriegelungsstange (10) zwischen einer Öffnungsstellung und einer Verriegelungsstellung, **dadurch gekennzeichnet, dass** die Verriegelungsstange (10) aus Kunststoff besteht und eine Anzahl von Verriegelungsteilen (12) in einem vorgegebenen festen Raster angeordnet und einstückig mit dem Stangenprofil ausgebildet sind.

2. Stangenverschluss nach Anspruch 1, **dadurch gekennzeichnet, dass** die Verriegelungsstange (10) an einem Ende mit einer Anschlussöffnung (11) für ein weiteres Bauteil des Stangenverschlusses versehen ist.

3. Stangenverschluss nach Anspruch 1 oder 2, **dadurch gekennzeichnet, dass** die von der Verriegelungsstange (10) getragenen Verriegelungssteile (12) auf beiden Seiten des Stangenprofils in einer symmetrischen Anordnung ausgebildet sind.

4. Stangenverschluss nach einem der Ansprüche 1 bis 3, **dadurch gekennzeichnet, dass** jedes Verriegelungsteil (12) pastillenförmig mit einer sowohl zur Längsrichtung als auch zur Querrichtung der Verriegelungsstange (10) symmetrischen Form ausgebildet ist.

5. Stangenverschluss nach Anspruch 4, **dadurch gekennzeichnet, dass** das Verriegelungsteil (12) durch eine einen inneren Hohlraum (14) umschließende pastillenförmig ausgebildete Wandung (13) gebildet ist.

6. Stangenverschluss nach einem der Ansprüche 1 bis 5, **dadurch gekennzeichnet, dass** die Verriegelungsstange (10) einschließlich der von ihr getragenen Verriegelungsteile (12) aus einem glasfaserverstärkten Kunststoff besteht.

7. Stangenverschluss nach einem der Ansprüche 1 bis 6, **dadurch gekennzeichnet, dass** das Stangenprofil der Verriegelungsstange (10) rechteckig ist.

8. Stangenverschluss nach einem der Ansprüche 1 bis 6, **dadurch gekennzeichnet, dass** das Stangenprofil der Verriegelungsstange (10) rund ist.

9. Stangenverschluss nach einem der Ansprüche 1 bis 6, **dadurch gekennzeichnet, dass** das Stangenprofil der Verriegelungsstange (10) elliptisch ist.

10. Stangenverschluss nach einem der Ansprüche 1 bis 9, **dadurch gekennzeichnet, dass** der Verschlusshalter (15) U-förmig mit an den freien Enden seiner U-Schenkel (17) angeordneten und dass an der Verriegelungsstange (10) befindliche Verriegelungsteil (12) übergreifenden Vorsprüngen (18) ausgebildet ist, wobei die einwärts aufeinander zu einspringenden Vorsprünge (18) zwischen sich einen Schlitz (19) zum Durchtritt des Stangenprofils der Verriegelungsstange (10) ausbilden.

11. Stangenverschluss nach Anspruch 10, **dadurch gekennzeichnet, dass** der Verschlusshalter (15) an einer seiner Querseiten durch eine einen Anschlag für das Verriegelungsteil (12) bei Längsverschiebung der Verriegelungsstange (10) bildende Wand (20) verschlossen ist, wobei sich der Schlitz (19) zum Durchtritt des Stangenprofils zwischen den Vorsprüngen (18) in die Wand (20) fortsetzt.

12. Stangenverschluss nach Anspruch 10 oder 11, **dadurch gekennzeichnet, dass** der Verschlusshalter (15) zu seiner Befestigung an dem Rahmenprofil an seinem einen Ende mit einem Haken (21) zum Hintergreifen des Randes einer in dem Rahmenprofil ausgebildeten Befestigungsöffnung versehen ist und an seinem anderen Ende eine Befestigungsöffnung (22) zur Aufnahme eines Befestigungsmittels (23) aufweist.

## Claims

1. Bar lock for locking preferably switchgear cabinet doors or similar doors or shutters, consisting of a locking bar (10), which is to be arranged parallel to the door edge, preferably in the bevelled space of the cabinet, and comprises at least one locking part (12) arranged on and supported by the bar lock (10), and consisting of at least one lock holder (15), which can be fastened to the door frame, for receiving in a locking manner the locking part (12) located on the locking bar (10), and comprising an actuation device for longitudinally displacing the locking bar (10) between an open position and a locked position, **characterised in that** the locking bar (10) is formed of plastics material and a plurality of locking parts (12) are arranged in a predetermined, fixed grid and are formed in one piece with the bar profile.

2. Bar lock according to claim 1, **characterised in that** one end of the locking bar (10) is provided with an attachment opening (11) for a further component of the bar lock.

3. Bar lock according to either claim 1 or claim 2, **characterised in that** the locking parts (12) supported by the locking bar (10) are formed in a symmetrical arrangement on both sides of the bar profile.

4. Bar lock according to any one of claims 1 to 3, **characterised in that** each locking part (12) is in the form of a tablet and has symmetrical shape in relation to the longitudinal and transverse directions of the locking bar (10).

5. Bar lock according to claim 4, **characterised in that** the locking part (12) is formed by a tablet-shaped wall (13) enclosing an inner cavity (14).

6. Bar lock according to anyone of claims 1 to 5, **characterised in that** the locking bar (10), including the locking parts (12) supported thereby, consists of a glass-fibre-reinforced plastics material.

7. Bar lock according to any one of claims 1 to 6, **characterised in that** the bar profile of the locking bar (10) is rectangular.

8. Bar lock according to any one of claims 1 to 6, **characterised in that** the bar profile of the locking bar (10) is circular.

9. Bar lock according to any one of claims 1 to 6, **characterised in that** the bar profile of the locking bar (10) is elliptical.

10. Bar lock according to any one of claims 1 to 9, **characterised in that** the lock holder (15) is U-shaped and comprises projections (18) which are arranged at the free ends of the U-legs (17) thereof and project beyond the locking part (12) located on the locking bar (10), the projections (18) which are to lock into place inwards towards one another forming between them a slot (19) to allow the bar profile of the locking bar (10) to pass therethrough.

11. Bar lock according to claim 10, **characterised in that** the lock holder (15) is closed on one of the transverse sides thereof by wall (20) forming a stop for the locking part (12) when the locking bar (10) is displaced longitudinally, the slot (19) which allows the bar profile to pass between the projections (18) continuing into the wall (20).

12. Bar lock according to either claim 10 or claim 11, **characterised in that** the lock holder (15) is provided at one end with a hook (21) to engage from behind the edge of a fastening opening formed in the frame profile for the purpose of fasting said lock holder to the frame profile and is provided, at the other end, with a fastening opening (22) for receiving a fastening means (23).

## Revendications

1. Crémone pour le verrouillage de préférence de portes d'armoire de commande ou portes semblables ou clapets, se composant d'une tige de verrouillage (10) à disposer parallèlement à l'arête de porte de préférence dans l'espace de blocage de l'armoire avec au moins une partie de verrouillage (12) disposée dessus et portée par la tige de verrouillage (10), et d'au moins un support de crémone (15) pouvant être fixé sur le cadre de porte pour le logement de verrouillage de la partie de verrouillage (12) se trouvant sur la tige de verrouillage (10) et avec un dispositif d'actionnement pour le déplacement longitudinal de la tige de verrouillage (10) entre une position d'ouverture et une position de verrouillage, **caractérisée en ce que** la tige de verrouillage (10) se compose de matière plastique et de nombreuses parties de verrouillage (12) sont disposées dans une trame fixe prescrite et sont réalisées d'un seul tenant avec le profilé de tige.

2. Crémone selon la revendication 1, **caractérisée en ce que** la tige de verrouillage (10) est pourvue au niveau d'une extrémité d'une ouverture de raccordement (11) pour un autre composant de la crémone.

3. Crémone selon la revendication 1 ou 2, **caractérisée en ce que** les parties de verrouillage (12) portées par la tige de verrouillage (10) sont réalisées des deux côtés du profilé de tige dans une disposition symétrique.

4. Crémone selon l'une quelconque des revendications 1 à 3, **caractérisée en ce que** chaque partie de verrouillage (12) est réalisée en forme de pastille avec une forme symétrique aussi bien par rapport au sens longitudinal qu'au sens transversal de la tige de verrouillage (10).

5. Crémone selon la revendication 4, **caractérisée en ce que** la partie de verrouillage (12) est formée par une paroi (13) réalisée en forme de pastille, entourant une cavité (14) intérieure.

6. Crémone selon l'une quelconque des revendications 1 à 5, **caractérisée en ce que** la tige de verrouillage (10) y compris les parties de verrouillage (12) portées par celle-ci se compose d'une matière plastique renforcée par des fibres de verre.

7. Crémone selon l'une quelconque des revendications 1 à 6, **caractérisée en ce que** le profilé de la tige de verrouillage (10) est rectangulaire.

8. Crémone selon l'une quelconque des revendications 1 à 6, **caractérisée en ce que** le profilé de la tige de verrouillage (10) est rond.

9. Crémone selon l'une quelconque des revendications 1 à 6, **caractérisée en ce que** le profilé de la tige de verrouillage (10) est elliptique.

10. Crémone selon l'une quelconque des revendications 1 à 9, **caractérisée en ce que** le support de crémone (15) est réalisé en forme de U avec des saillies (18) disposées sur les extrémités fibres de ses branches en U (17) et recouvrant la partie de verrouillage (12) se trouvant sur la tige de verrouillage (10), les saillies (18) rentrant vers l'intérieur les unes vers les autres réalisant entre elles une fente (19) pour le passage du profilé de la tige de verrouillage (10).

11. Crémone selon la revendication 10, **caractérisée en ce que** le support de crémone (15) est fermé sur l'un des ses côtés transversaux par une paroi (20) formant une butée pour la partie de verrouillage (12) lors du déplacement longitudinal de la tige de verrouillage (10), la fente (19) se poursuivant pour le passage du profilé de tige entre les saillies (18) dans la paroi (20).

12. Crémone selon la revendication 10 ou 11, **caractérisée en ce que** le support de crémone (15) est pourvu pour sa fixation sur le profilé de cadre sur l'une de ses extrémités, d'un crochet (21) pour venir en prise derrière le bord d'une ouverture de fixation réalisée dans le profilé de cadre et présente sur son autre extrémité une ouverture de fixation (22) pour le logement d'un moyen de fixation (23).
